# EUROPÄISCHE PATENTSCHRIFT

(11) **EP 0 134 533 B1**
(45) Veröffentlichungstag und Bekanntmachung des Hinweises auf die Patenterteilung: **28.01.1987**
(21) Anmeldenummer: 84109117.6
(22) Anmeldetag: 01.08.1984
(51) Int. Cl.: B65H 21/00, B41J 11/58

(54) **Klebestation für einen Schnelldrucker**
Splicing station for printers
Dispositif de raccordement de bandes pour imprimantes

(30) Priorität: 04.08.1983 DE 3328255
(43) Veröffentlichungstag der Anmeldung: 20.03.1985
(73) Patentinhaber: SIEMENS AKTIENGESELLSCHAFT, 80333 München (DE)
(72) Erfinder: Rumpel, Peter, Ing.-grad., D-8152 Feldkirchen-Westerham 1 (DE)

## Beschreibung

Die Erfindung betrifft eine Vorrichtung gemäss dem Oberbegriff des Patentanspruches 1 (bekannt aus der GB-A-1 122 567).

In Druckern mit hoher Schreibleistung wie z.B. Laserprinter, ist es zur Verminderung der Standzeiten allgemein üblich und bekannt, in der Papierzuführung vor dem eigentlichen Drucker eine Klebestation anzuordnen, die es ermöglicht, das in einzelnen ungefähr 15 Kilo schweren Faltstapeln angelieferte Papier miteinander zu verkleben, so dass sich eine kontinuierliche Papierzuführung beim Drucker ergibt. Dazu wird in der vorgelagerten Klebestation das letzte (unterste Blatt) des vorangegangenen Stapels mit dem ersten (obersten Blatt) des nachfolgenden Stapels miteinander verklebt.

Bei bekannten als Datenträgerverarbeitungsanlagen (DTV) bezeichneten Klebestationen, wie sie z.B. in der EP-A-42 619 beschrieben werden, werden zu diesem Zwecke spezialkonfektionierte Faltstapel verwendet, bei denen die letzten unteren Schichten des Faltstapels seitlich hochgeklappt in der Verpackung angeordnet sind. Dadurch ist beim Öffnen der Verpackung das letzte Blatt des Faltstapels frei zugänglich und kann leicht entnommen und mit dem vorhergehenden obersten Blatt des Faltstapels verklebt werden.

Derart konfektionierte Faltstapel sind jedoch teuer und binden die Benutzer solcher Anlagen an einzelne Hersteller.

AusderGB-A-1 122 567 ist eine Vorrichtung zum Verbinden zweier Faltstapel für Drucker bekannt. Die Vorrichtung besteht aus einem Gestell mit einer längsverlaufenden Verschiebeebene mit einem Vorratsbereich und mit einem dem Drucker zugewandten Arbeitsbereich. Die Verschiebeebene kann mehrere Faltstapel aufnehmen. Zum Verschieben der Faltstapel sind eine Vielzahl von einzelnen Rollen vorgesehen. Um die Faltstapel miteinander verbinden zu können, werden die Faltstapel beidseitig von einer Klebeeinrichtung angeordnet und die Enden der Stapel auf dieser Klebeeinrichtung eingehängt und miteinander verbunden.

Aufgabe der Erfindung ist es, eine Klebestation der eingangs genannten Art so auszugestalten, dass in herkömmlichen Faltstapeln konfektioniertes Endlospapier bei denen die letzten Blätter der Stapel zuunterst angeordnet sind, leicht miteinandner verbunden werden können, ohne dass zum Erreichen des untersen Blattes die Faltstapel angehoben werden müssen.

Diese Aufgabe wird bei einer Vorrichtung der eingangs genannten Art gemäss dem kennzeichnenden Teil des ersten Patentanspruches gelöst.

Weitere vorteilhafte Ausführungsformen der Erfindung sind in den Unteransprüchen gekennzeichnet.

Durch die erfindungsgemässe Anordnung einer längsverlaufenden Verschiebeebene aus einem Vorratsbereich und ein dem Drucker zugewandten Arbeitsbereich einem zwischen dem Vorratsbereich und dem Arbeitsbereich angeordneten, senkrecht zur Verschiebeebene verlaufenden Wendespalt können ohne Anheben die Faltstapel leicht miteinander verklebt werden. Dies erfolgt dadurch, dass beim Verschieben eines auf dem Vorratsbereich aufliegenden Faltstapels über den Wendespalt das unterste Blatt des Faltstapels in diesen Wendespalt gleitet, wobei nach vollständigem Verschieben des Faltstapels in den Arbeitsbereich das unterste Blatt des Faltstapels zum Verbinden mit dem obersten Blatt des folgenden Faltstapels durch den Wendespaltverschwenkt hinter dem Faltstapel auf dem Arbeitsbereich frei zugänglich aufliegt.

Um ein sicheres Erfassen des unteren Blattes des Faltstapels zu erreichen, kann im Wendespalt eine das Blatt in den Wendespalt ziehende Einrichtung vorgesehen sein, die z.B. aus einer Saugeinrichtung bestehen kann oder aber aus einer eine klebrige Oberfläche aufweisenden Umlenkwalze.

Zur Erleichterung des Verklebens der beiden Spalten kann bei einer besonderen Ausführungsform der Erfindung die Klebeeinrichtung verschwenkbar dem Wendespalt zugeordnet sein.

Bei ausreichend vorhandenem Platz ist es möglich den Wendespalt und die Klebeeinrichtung zu trennen, wobei dann die Klebeeinrichtung im Arbeitsbereich in einem besonderen Klebespalt angeordnet ist.

Um die Handhabung zu erleichtern, kann die Verschiebeebene Förderbänder für den Faltstapeltransport aufweisen oder aber die Verschiebeebene selbst weist eine Gleitoberfläche auf, die einen wellblech- ähnlichen Charakter hat, so dass die Vertiefungen der Oberfläche als Griffmulden für die Hände dienen können.

Ausführungsformen der Erfindung sind in den Zeichnungen dargestellt und werden im folgenden beispielsweise näher beschrieben. Es zeigen:
Fig. 1 eine schematische Darstellung einer Klebeeinrichtung in Verbindung mit einem Laserdrucker,
Fig. 2 eine schematische Darstellung der Funktion des Wendespaltes,
Fig. 3 eine Darstellung einer Ausführungsform der Klebestation mit der schwenkbaren Klebebandführung und
Fig.4 eine schematische Darstellung einer Ausführungsform der Klebestation mit zwei Zentrierstiften.

Die folgende anhand der Figuren beschriebene Klebestation dient zum Erzeugen einer kontinuierlichen Papierbahn in der Papierzuführung eines hier nur schematisch dargestellten Laserdruckers 1. Sie besteht im wesentlichen aus einer auf einem Gestell 2 angeordneten Verschiebeebene aus einem Vorratsbereich 3, zur Aufnahme der in Verpackungen angelieferten Faltstapel 4 aus vorgefaltetem Endlospapier und einem dem Drucker 1 zugewandten Arbeitsbereich 5, von dem aus die Papierbahn der dann miteinander verbundenen Faltstapel 4 dem Laserdrucker 1 zugeführt wird. Zwischen dem Vorratsbereich 3 und dem Arbeitsbereich 5 befindet sich ein senkrecht zur Verschiebeebene verlaufender Wendespalt 6, dessen Funktion später anhand der Fig. 2 im einzelnen erläutert wird. Im Wendespalt 6 ist eine über Verschwenkelemente 7 in den Wendespalt 6 einschwenkbare Klebeeinrichtung 8 angeordnet. Zur Erleichterung der Handhabbarkeit der Klebestation ist die Verschiebeebene sowohl im Vorratsbereich als auch im Arbeitsbereich mit einer Gleitfläche versehen, die eine längsverlaufende wellblechartige Struktur 9 aufweist, so dass beim Aufsetzen der Faltstapel 4 bzw. deren Verschieben, die Finger in den Mulden der Wellblechstruktur 9 gleiten können.

Bei einer hier nicht dargestellten Ausführungsform besteht die Gleitfläche aus Förderbändern die in Längsrichtung zweigeteilt sind und damit in der Mitte einen Griffbereich freilassen.

Zur Erleichterung der Zentrierung der Klebestation auf den Laserdrucker 1 ist im Anschluss an den Arbeitsbereich 5 eine abschwenkbare Zentriereinrichtung 10 vorgesehen, die im abgeklappten Zustand (unter Darstellung der Fig. 1) am Papierzuführungsbereich des Laserdruckers aufliegt. Die Zentriereinrichtung enthält im Bereich ihrer Verschwenkachse eine Umlenkrolle 13, die mit einer dem Gestell zugeordneten Umlenkrolle 12 zusammenarbeitet. Die Seitenflächen 11 in Verbindung mit der Deckfläche 14 bilden einen Schutzkasten für die Papierbahn, der sowohl als Trittschutz für die laufende Papierbahn dient als auch die Entnahme eines hier nur schematisch dargestellten noch im Drucker vorhandenen Papierstapels 15 erleichtert.

Die Funktion der Klebestation wird anhand der Darstellungen a bis e der Fig. 2 erläutert. Das vorgefaltete Endlospapier wird in Faltstapel 4 angeliefert. Dabei liegt das Gewicht des ca. 15 Kilo schweren Faltstapels voll auf dem untersten Blatt des Faltstapels auf, was die Zugangsmöglichkeiten zu dem untersten Blatt erschwert. Um nun eine leichte Verbindung des untersten Blattes des Faltstapels mit dem obersten Blatt des nächstfolgenden Faltstapels zu ermöglichen werden die Faltstapel im ausgepackten Zustand so auf den Vorratsbereich 3 der Verschiebeebene aufgesetzt, dass das unterste Blatt mit seinem freien Ende in Richtung Wendespalt 6 zeigt. Entsprechend der Darstellung der Fig. 1 kann beim Verschieben des Faltstapels 4 in den Bereich des Wendespaltes 6 das unterste Blatt mit der Hand im Bereich seines freien Endes erfasst und nach unten gedrückt werden. Dieses Wegdrücken des untersten Stapelblattes ist nur dann notwendig, wenn nicht wie in der Fig. 2 schematisch dargestellt, an der dem Vorratsbereich zugeordneten Kante des Wendespaltes 6 sich eine mit einer klebrigen Oberfläche versehene Walze 16 befindet, die beim Vorschieben des Faltstapels 4 über den Wendespalt 6 das unterste Blatt erfasst und beim Weitertransport des Faltstapels 4 über den Wendespalt entsprechend den Darstellungen der Fig. 2b, c und d das unterste Blatt in den Wendespalt 6 zieht. Nach vollständigem Verschieben über den Wendespalt 6 des Faltstapels in den Arbeitsbereich 5 entsprechend der Darstellung d der Fig. 2, wird das unterste Blatt 17 des Faltstapels 4 zum Verschieben mit dem obersten Blatt 18 des folgenden Faltstapels 19 durch den Wendespalt 6 verschwenkt, so dass es hinter dem Faltstapel auf dem Arbeitsbereich 5 aufliegt. Zum Verbinden des untersten Blattes 17 des Faltstapels 4 mit dem obersten Blatt 18 des folgenden Faltstapels 19 wird dann die Klebeeinrichtung 8 in den Wendespalt 6 geschwenkt und die beiden Blätter mit Hilfe eines Klebebandes passgenau miteinander verklebt.

Anstelle der in der Fig. 2 dargestellten Walze 16 mit klebriger Oberfläche ist es auch möglich eine hier nicht dargestellte allgemein bekannte Saugeinrichtung zur Erzeugung eines geringen Unterdruckes anzuordnen um analog zu den bekannten Blattabhebeeinrichtungen bei Blattvereinzelnern das unterste Blatt des Faltstapels in den Wendespalt 6 zu ziehen.

Die Klebevorrichtung zum Verbinden der einzelnen Blätter des Faltstapels kann nun entsprechend den Fig. 3 oder 4 ausgebildet sein. Sie besteht bei einer Ausführungsform entsprechend der Fig. 3 aus einer Schneideelemente 21 für ein Klebeband 22 aufweisenden Auflagefläche 23 die über eine Justierschraube 24 innerhalb des Wendespaltes nach links oder rechts verschoben werden kann. Auf der Auflagefläche 23 sind Justierstifte 25 angeordnet, die in die Randperforationen 26 der zu verbindenden Einzelblätter der Faltstapel 4 eingreifen und damit die Blätter justieren. Bei der Ausführungsform entsprechend der Fig. 3 ist eine hier nicht im einzelnen dargestellte Verstelleinrichtung vorgesehen, die es ermöglicht die Justierstifte 25 auf die unterschiedlichen Breiten verschiedener Endlospapiere einzustellen. Eine derartige Einstellvorrichtung kann z.B. darin bestehen, entweder die linken oder die rechten Justierstifte der Auflagefläche seitlich verschiebbar auf einem Schlitten anzuordnen. Zum Verkleben der beiden in die Justierstifte eingehängten Einzelblätter wird eine einseitig verschwenkbar über ein Gelenk 20 auf der Auflagefläche 23 angelenkte Führungseinrichtung 27 für das Klebeband 22 über die Naht der Einzelblätter verschwenkt und dann über einen die Vorratsrolle 28 für das Klebeband 22 aufnehmenden Schiebegriff 29 das Klebeband über eine Andruckrolle 30 aus Gummi auf die Einzelblätter aufgebracht. Die als seitliche Begrenzung dienenden Schneidekanten 21 trennen beim Überfahren mit der Andruckrolle das Klebeband 22 ab.

Nach erfolgter Verklebung wird dann die Führungseinrichtung 27 in Pfeilrichtung abgeschwenkt und die gesamte Klebeeinrichtung wieder aus dem Wendespalt 6 verschwenkt.

Bei der in der Fig. 4 dargestellten vereinfachten Ausführungsform der Klebeeinrichtung ist ebenfalls eine Abreisskanten 31 aufweisende Auflagefläche 32 vorgesehen. Auf der einen Seite der Auflagefläche 32 sind einseitig feste und auf der anderen Seite über eine Schlittenführung 33 in ihrer Breite einstellbare Justierstifte 34 zur Aufnahme der Randperforation 26 der Faltstapel vorgesehen. Die Schlittenführung 33 kann dabei mit Hilfe einer Verstellschraube 35 in ihrer Breite entsprechend der Breite des Endlospapiers verändert werden. Zur exakten Führung des Klebebandes sind die Abreisskanten 31 begrenzende Führungsstifte 36 vorgesehen.

Die Verbindung der beiden Faltstapier erfolgt dadurch, dass zunächst das unterste und das oberste Blatt der Faltstapel in die Justierstifte 34 eingehängt und dann von einer einseitig auf der Auflagefläche geführten Vorratsrolle 37 das Klebeband abgezogen wird. Die Zentrierung des Klebebandes auf der Verbindungsnaht der Faltstapelblätter erfolgt über die seitlichen Führungsstifte 36, wobei die Abreisskanten 31 das Klebeband in der gewünschten Breite abtrennen.

## Patentansprüche

1. Vorrichtung mit Klebeeinrichtung zum Verbinden einzelner Faltstapel (4) aus vorgefaltetem Endlospapier zum Erzeugen einer kontinuierlichen Papierbahn in der Papierzuführung eines Schnelldrukkers (1), mit einer längsverlaufenden Verschiebeebene aus einem Vorratsbereich (3) und einem dem Drucker zugewandten Arbeitsbereich (5), gekennzeichnet durch einen zwischen dem Vorratsbereich (3) und dem Arbeitsbereich (5) angeordneten, senkrecht zur Verschiebeebene verlaufenden Wendespalt (6), der derart ausgestaltet ist, dass beim Verschieben eines auf dem Vorratsbereich (3) aufliegenden Faltstapels (4) über den Wendespalt (6) das unterste Blatt (17) des Faltstapels (4) zum Verbinden mit dem obersten Blatt (18) des folgenden Faltstapels (19) durch den Wendespalt (6) verschwenkt hinterdem Faltstapel (4) auf dem Arbeitsbereich (5) aufliegt.

2. Vorrichtung nach Anspruch 1, dadurch gekennzeichnet, dass im Wendespalt (6) eine das unterste Blatt (17) des Faltstapels (4) erfassende und in den Wendespalt (6) ziehende Einrichtung (16) vorgesehen ist.

3. Vorrichtung nach Anspruch 2, dadurch gekennzeichnet, dass die Einrichtung (16) als Saugeinrichtung ausgebildet ist.

4. Vorrichtung nach Anspruch 2, dadurch gekennzeichnet, dass die Einrichtung eine eine klebrige Oberfläche aufweisende Umlenkwalze (16) aufweist.

5. Vorrichtung nach einem der Ansprüche 1 bis 4, dadurch gekennzeichnet, dass die Klebeeinrichtung (8) in den Bereich des Wendespaltes (6) verschwenkbar ausgestaltet ist.

6. Vorrichtung nach einem der Ansprüche 1 bis 4, dadurch gekennzeichnet, dass die Klebeeinrichtung (8) dem Arbeitsbereich (5) zugeordnet in einem separaten Klebespalt angeordnet ist.

7. Vorrichtung nach einem der Ansprüche 1 bis 6, dadurch gekennzeichnet, dass die Oberfläche der Verschiebeebene als Gleitfläche ausgebildet ist.

8. Vorrichtung nach Anspruch 7, dadurch gekennzeichnet, dass die Gleitfläche eine längsverlaufende wellblechartige und damit Griffmulden für die Finger bildende Stuktur (9) aufweist.

9. Vorrichtung nach Anspruch 1 bis 6, dadurch gekennzeichnet, dass die Verschiebeebene Förderbänder für den Faltstapeltransport aufweist.

10. Vorrichtung nach Anspruch 9, dadurch gekennzeichnet, dass die Förderbänder in Längsrichtung zweigeteilt und damit in der Mitte einen Griffbereich freilassend ausgebildet sind.

11. Vorrichtung nach einem der Ansprüche 1 bis 10, dadurch gekennzeichnet, dass die Klebeeinrichtung eine Schneideelemente (21) für ein Klebeband (22) aufweisende Auflageflächen (23) mit bedarfsweise verstellbar angeordneten Justierstiften (25) zur Aufnahme der zu verbindenden Blätter der Faltstapel (4) enthält und eine über die Verbindungsnaht der Blätter verschwenkbare Führungseinrichtung (27) für das Klebeband (22).

12. Vorrichtung nach einem der Ansprüche 1 bis 10, dadurch gekennzeichnet, dass die Klebeeinrichtung eine Abreisskanten (31) für ein Klebeband aufweisende Auflagefläche (32) mit darauf einseitig festen und auf der anderen Seite über eine Schlittenführung (33) in ihrer Breite einstellbare Justierstifte (34) zur Aufnahme der zu verbindenden Blätter des Faltstapels (4) enthält und dass in der Umgebung der Abreisskanten (31) Führungsstifte (36) für das Klebeband vorgesehen sind.

13. Vorrichtung nach Anspruch 1 bis 12, dadurch gekennzeichnet, dass eine Zentriereinrichtung zum lagerichtigen Ausrichten der Vorrichtung auf den Drucker (1) vorgesehen ist.

14. Vorrichtung nach Anspruch 13, dadurch gekennzeichnet, dass die Zentriereinrichtung ein am Arbeitsbereich (5) angelenktes verschwenkbares Gestell aufweist, dessen Schwenkachse als Umlenkachse (13) für die Papierbahn dient und dessen Seitenfläche (11) und Deckfläche (14) im herabgeklappten Zustand die Papierbahn als Trittschutz überdecken.

## Claims

1. Apparatus comprising a splicing device for connecting individual folded stacks (4) of pre-folded paper strip for producing a continuous paper web in the paperfeed of a rapid printer (1), a longitudinal displacement plane consisting of a supply zone (3) and an operating zone (5) which faces the printer, characterised by a turning gap (6) extending at right angles to the displacement plane between the supply zone (3) and the operating zone (4) and which is so designed that when shifting a folded stack (4) resting on the supply zone (3) across the turning gap (6), the lowermost sheet (17) of the folded stack (4) which is to be connected to the uppermost sheet (18) of the following folded stack (19), lies behind the folded stack (4) resting of the operating zone (5) so as to be inclined through the turning gap (6).

2. Apparatus as claimed in Claim 1, characterised in that a device (16) which grips the lowermost sheet (17) of the folded stack (4) and pulls it into the turning gap (6) is arranged in the turning gap (6).

3. Apparatus as claimed in Claim 2, characterised in that the device (16) is in the form of a suction device.

4. A device as claimed in Claim 2, characterised in that the device comprises a guide roller (16) which has an adhesive surface.

5. A device as claimed in one of Claims 1 to 4, characterised in that the splicing device (8) is so designed as to be capable of being pivoted into the region of the turning gap (6).

6. A device as claimed in one of Claims 1 to 4, characterised in that the splicing device (8) is arranged in a separate splicing gap allotted to the operating zone.

7. A device as claimed in one of Claims 1 to 6, characterised in that the surface of the displacement plane is in the form of a sliding surface.

8. A device as claimed in Claim 7, characterised in that the sliding surface has a longitudinally extending structure (9) which resembles corrugated sheet and thus forms gripping hollows for the fingers.

9. A device as claimed in Claim 1 to 6, characterised in that the displacement plane has conveyor belts for the transportation of the folded stacks.

10. A device as claimed in Claim 9, characterised in that the conveyor belts are divided into two parts in the longitudinal direction and thus have an exposed gripping region in the centre.

11. A device as claimed in one of Claims 1 to 10, characterised in that the splicing device comprises a support surface (23) which has cutting elements (21) for an adhesive tape (22) and adjusting pins (25) which may be movable if required and serve to accommodate the sheets of the folded stacks (4) which are to be connected, and a guide device (27) for the adhesive tape (22) which can be pivoted over the connecting seam of the sheets.

12. A device as claimed in one of Claims 1 to 10, characterised in that the splicing device comprise a support surface (32) which has tearing edges (31) for an adhesive tape and adjusting pins (34) which are fixed thereon on one side and on the other side can be adjusted as regards their width by means of a carriage guide (33) and which serve for the reception of the sheets of the folded stack (4) to be connected, and that guide pins (36) for the adhesive tape are arranged in the neighbourhood of the rearing edges (31).

13. A device as claimed in Claim 1 to 12, characterised in that a centering device is provided for the alignment of the device in the correct position to the printer (1).

14. A device as claimed in Claim 13, characterised in that the centering device has a pivotable frame which is coupled to the operating zone (4), whose pivot axle serves as a guide axle (13) for the paper web and whose lateral faces (11) and top face (14) in the folded-down state coverthe paper web as a protection against slipping.

## Revendications

1. Installation comportant un dispositif de collage servant à réunir différentes piles de feuilles repliées (4) formées à partir d'un papier sans fin préplié, pour produite une bande de papier continue dans le système d'alimentation en papier d'une imprimante rapide (1 comportant un plan longitudinal de déplacement formé par une zone de réserve (3) et par une zone de travail (5) située du côté de l'imprimante, caractérisée par une fente de retournement (6) qui est disposée entre la zone de réserve (3) et la zone de travail (5) et s'étend perpendiculairement au plan de déplacement et est agencée de telle sorte que, lors du déplacement d'une pile de feuilles repliées (4), disposées dans la zone de réserve (3), au-dessus de la fente de retournement (6), la feuille inférieure (17) de la pile de feuilles repliée (4), destinée à être reliée à la feuille supérieure (18) de la pile suivante de feuilles repliées (19) s'appuie sur la zone de travail (5), en étant basculée dans la fente de retournement (6), derrière la pile de feuilles repliée (4).

2. Installation suivant la revendication 1, caractérisée par le fait qu'il est prévu, dans la fente de retournement (6), un dispositif (16) saisissant la feuille inférieure (17) de la pile de feuille repliée (4) et la tirant dans la fente de retournement (6).

3. Installation suivant la revendication 2, caractérisée par le fait que le dispositif (16) est réalisé sous la forme d'un dispositif d'aspiration.

4. Installation suivant la revendication 2, caractérisée par le fait que le dispositif comporte un cylindre de renvoi (16) comportant une surface collante.

5. Installation suivant l'une des revendications 1 à 4, caractérisée par le fait que le dispositif de collage (8) est agencé de manière à pouvoir basculer dans la zone de fente de retournement (6).

6. Installation suivant l'une des revendications 1 à 4, caractérisée par le fait que le dispositif de collage (8) est disposé dans une fente séparée de collage, en étant associé à la zone de travail (5).

7. Installation suivant l'une des revendications 1 à 6, caractérisée par le fait que la surface du plan de déplacement est réalisée sous la forme d'une surface de glissement.

8. Installation suivant la revendication 7, caractérisée par le fait que la surface de glissement possède une structure (9) s'étendant longitudinalement, possédant la forme d'une tôle ondulée et formant de ce fait des cavités de préhension pour les doigts.

9. Installation suivant les revendications 1 à 6, caractérisée par le fait que le plan de déplacement inclut des bandes convoyeuses servant à réaliser le transport des pules de feuilles repliées.

10. Installation suivant la revendication 9, caractérisée par le fait que les bandes convoyeuses sont subdivisées en deux éléments suivant la direction longitudinale et sont par conséquent agencées de manière à laisser libres, en leur centre, une zone de préhension.

11. Installation suivant l'une des revendications 1 à 10, caractérisée par le fait que le dispositif de collage contient une surface d'appui (23), qui possède des organes de coupe (21 ) pour une bande adhésive (22) et qui est munie de tétons d'ajustement (25) disposés de manière à être réglables en cas de besoin et servant à recevoir les feuilles, devant être réunies, de la pile de feuilles repliées (4), et un dispositif de guidage (27) qui peut basculer par-dessus la ligne de jonctoin des feuilles et sert à guider la bande adhésive (22).

12. Installation suivant l'une des revendications 1 à 10, caractérisée par le fait que le dispositif de collage contient une surface d'appui (32) comportant des arêtes d'arrachement (31 ) pour une bande adhésive possédant des tétons d'ajustement (34) fixés sur un côté de cette surface et réglables en largeur, sur l'autre côté, par l'intermédiaire d'une glissière de chariot (33) et qui servent à recevoir les feuilles devant être réunies, de la pile de feuilles repliées (4), et que des tétons de guidage (36) servant à guider la bande adhésive sont prévus au voisinage de l'arêt d'arrachement (31).

13. Installation suivant les revendications 1 à 12, caractérisée par le fait qu'il est prévu un dispositif de centrage servant à aligner le dispositif, d'une manière correcte en position, sur l'imprimante (1).

14. Installation suivant la revendication 13, caractérisée par le fait que le dispositif de centrage possède un châssis pivotant articulée dans la zone de travail (5) et dont l'axe de pivotement sert d'axe de renvoi (13) pour la bande de papier et dont la surface latérale (11) et la surface supérieure (14) recouvrent, à l'état rabattur, la bande de papier en tant que dispositif de protection empêchant de marcher sur cette bande.
